# EUROPÄISCHE PATENTSCHRIFT

(11) **EP 2 545 796 B1**
(45) Veröffentlichungstag und Bekanntmachung des Hinweises auf die Patenterteilung: **24.02.2016**
(21) Anmeldenummer: 12174613.5
(22) Anmeldetag: 02.07.2012
(51) Int. Cl.: A42B 3/04

(54) **Befestigungssystem von Schmuck- und Funktionselementen an einem Helm**
System for fixing decorative and functional elements to a helmet
Système de fixation d'éléments de décoration et de fonctionnement sur un casque

(30) Priorität: 11.07.2011 DE 102011051745
(43) Veröffentlichungstag der Anmeldung: 16.01.2013
(73) Patentinhaber: CASCO Group Societate in Comandita Simpla (SCS), Satu Mare 440247 (RO)
(72) Erfinder: Markus, Krauter, 73635 Rudersberg (DE)
(74) Vertreter: Kailuweit & Uhlemann Patentanwälte Partnerschaft mbB

(56) Entgegenhaltungen:
- EP-A2- 2 071 968
- DE-U1-202011 004 394
- GB-A- 2 477 009
- US-A- 5 544 027
- US-A- 5 836 673
- US-A1- 2006 133 068
- US-A1- 2010 177 505

## Beschreibung

Schutzhelme sind persönliche Schutzausrüstung, welche nach dem Verwendungszweck (z.B. Sportart) der entsprechenden CE/EN (oder entsprechenden Ausländischen) Sicherheitsnorm geprüft werden. Um zu gewährleisten, dass Schutzhelme uneingeschränkt den jeweils geforderten Sicherheitsnormen entsprechen, dürfen diese Helme nachdem diese vom Hersteller in Verkehr gebracht wurden, nicht eigenmächtig verändert werden.

Fremde Bauteile, Abziehbilder, Lackierungen - können die Materialien und Konstruktion nachteilig beeinflussen und somit die Sicherheit beinträchtigen. Um den individuellen Bedürfnisse von Benutzern in Funktion und Farbe nachzukommen, werden Helme in vielfältigsten - und im Wesentlichen unveränderlichen - Varianten angeboten. Eine nachträgliche Anpassung an die individuellen Bedürfnisse, insbesondere in Farben und Funktion, ist nicht vorgesehen.

Seitdem in den letzten Jahren das Bedürfnis nach modischem Aussehen auch bei sportlicher Betätigung steigt, besteht auch ein erhebliches Bedürfnis einen Helm optisch umgestalten zu können, da es zu kostspielig ist, mehrere Helme für mehrere "Outfits" vorzuhalten.

Auch für den Handel ist die derzeitige Situation problematisch, da viele verschiedene Helmmodelle zu Saisonbeginn in ausreichendem Maße bestellt werden müssen und für volle Lager sorgen. Eine Umgestaltung der Helme auf die aktuell modische Farbe ist jedoch nicht möglich, so dass die Bestellung ein erhebliches Risiko und zudem erhebliche Kosten in der Lagerhaltung mit sich bringt.

Die Benutzung von Magneten oder Velcro® als Verbindungselementen ist aus US 2006/0133068 und US 5,836,673 bekannt.

Derzeitige Helmmodelle bieten zudem keine Möglichkeit zur schnellen und sicheren Anbringung von Funktionselementen, wie beispielsweise Insektenschutz oder Regenschutz über den Lüftungsschlitzen.

Die Aufgabe der vorliegenden Erfindung besteht darin, Schmuck- oder Funktionselemente zur Befestigung an einem Helm vorzuschlagen, die eine einfache optische und funktionelle Umgestaltung des Helmes ermöglicht, indem die Schmuck- oder Funktionselemente einfach und lösbar mit einem Helm verbindbar sind.

Die Aufgabe wird erfindungsgemäß gelöst durch ein Schmuck- oder Funktionselement nach Anspruch 1 und der Gesamtheit aus zwei Schmuck- oder Funktionselementen und einem flächigen Element nach Anspruch 7. Bevorzugte Ausgestaltungen der Erfindung sind Gegenstände von Unteransprüchen.

Die Erfindung ist prinzipiell auf allen Arten von Schutzhelmen anwendbar, ist jedoch besonders für Sporthelme, wie z.B. Ski-, Reit-, Berg-, und Fahrradhelme geeignet.

In der nachfolgenden Beschreibung der Erfindung beziehen sich die Angaben vorn und hinten immer auf die Fahrtrichtung. So bezeichnet also vorn den Bereich über dem Gesicht des Trägers und hinten den Bereich des Helmes im Nackenbereich des Trägers.

Das erfindungsgemäße Schmuck- oder Funktionselement zur lösbaren Verbindung mit der äußeren Helmschale eines Helmes, wobei die Enden des/ der Schmuck- oder Funktionselemente(s) mittels Verbindungselementen mit der Helmschale lösbar verbunden sind.

In einer bevorzugten Ausführung des Schmuck- oder Funktionselementes sind die Verbindungselemente Befestigungshaken, die derart mit dem Schmuck- oder Funktionselement verbindbar sind, dass diese Verbindung Zugkräfte übertragen kann. Im einfachsten Fall weisen die Befestigungshaken einen Ring auf, der das Schmuck- oder Funktionselement umschließt. In einer anderen Ausgestaltung weist der Befestigungshaken einen Bereich auf, der sich beim Aufbringen einer Zugkraft am Schmuck- oder Funktionselement verhakt und somit eine Kraftschlüssige Verbindung hergestellt wird. Weiterhin weist der Befestigungshaken einen Haken der in ein Befestigungsloch in der Helmschale einzuhaken ist. Vorteilhaft liegt der Befestigungshaken unter dem Schmuck- oder Funktionselement, wodurch nur der das Schmuck- oder Funktionselement umschließende Ring sichtbar ist. Das Ende des Schmuck- oder Funktionselementes wird dann ebenfalls in das Befestigungsloch gesteckt, wodurch der in das Befestigungsloch eingehängte Befestigungshaken nicht mehr sichtbar ist und somit den optischen Eindruck nicht stört.

In einer weiteren bevorzugten Ausführung ist das Verbindungselement ein Knoten des Schmuck- oder Funktionselementes der in ein sich verengendes Loch in der Helmschale einhängbar ist. Diese Ausgestaltung ist besonders kostengünstig.

In einer anderen alternativen Ausgestaltung befinden sich die Enden des Schmuck- oder Funktionselementes auf der Helmoberfläche. Bevorzugt werden diese dort durch eine Kappe gehalten, die auf der Helmschale befestigt ist.

Weiterhin bevorzugt liegt das Schmuck- oder Funktionselement in einer Vertiefung der Helmschale. Vorteilhaft wird dadurch ein Verrutschen des Schmuck- oder Funktionselementes auf der Helmschale verhindert.

In einer weiteren bevorzugten Ausgestaltung ist das Schmuck- oder Funktionselement lichtreflektierend, phosphoreszierend oder leuchtend ausgebildet. Dadurch kann die Sicherheit, beispielsweise bei der Anwendung an einem Fahrradhelm deutlich verbessert werden.

Weiterhin bevorzugt ist das Schmuck- oder Funktionselement ein LED-Schlauch oder elektrolumineszierend. Derartige Lichtquellen haben einen nur geringen Energiebedarf, so dass Knopfzellen mit kleinen Abmaßen als Energiequellen ausreichend sind. Beispielsweise kann eine elektrolumineszierende Folie in das Schmuck- oder Funktionselement eingebracht sein.

In einer bevorzugten Ausgestaltung hat das Schmuck- oder Funktionselement ein Batteriefach und ein Ein/Ausschalter im Bereich eines Verbindungselementes aufweist. Besonders bevorzugt sind Batterie und Taster in einem wasserdichten Gehäuse untergebracht, wodurch auch eine Anwendung bei Regen möglich ist.

Weiterhin bevorzugt hat das Schmuck- oder Funktionselement eine Fahne. Diese Fahne ist über eine bestimmte Länge mit dem Schmuck- oder Funktionselement verbunden und steht von diesem ab. Die Fahne kann zu Werbe- oder gestalterischen Zwecken genutzt werden. Beispielsweise kann diese auch eine Kennzeichnungsfunktion übernehmen, beispielsweise um beim Triathlon die Teilnehmer in Gruppen einzuteilen.

Besonders bevorzugt sind zwei Schmuck- oder Funktionselemente vorgesehen, wobei die Schmuck- oder Funktionselemente beidseitig, symmetrisch zur Mittellinie des Helmes (führend von der Mitte der Vorderseite zur Mitte der Rückseite des Helmes) auf der Helmschale vom Stirn- bis Schläfenbereich des Trägers in dessen Nackenbereich angeordnet sind. Diese Anordnung ist besonders vorteilhaft, da bei der Verwendung eines Schmuck- oder Funktionselementes mit einer Lichtquelle bzw. bei reflektierenden, elektrolumineszierenden oder phosphoreszierenden Schmuck- oder Funktionselementen eine sehr gute Rundumsichtbarkeit gewährleistet ist, was zu einer erheblichen Verbesserung der Sicherheit im Straßenverkehr führt.

Zwischen den oben genannten beiden Schmuck- oder Funktionselementen ist in einer alternativen Ausgestaltung ein flächiges Element angeordnet. Das flächige Element kann dabei eine Regenabdeckung oder ein netzartiges Element, das das Eindringen von Insekten in die Lüftungsöffnung verhindert, sein. Sollten die Lüftungsöffnungen des Helmes nicht zwischen den Schmuck- oder Funktionselementen angeordnet sein, kann das flächige Element sich auch seitlich, bzw. nach vorn oder hinten über die Schmuck- oder Funktionselemente erstrecken um dortige Lüftungsöffnungen abzudecken. Die Überstände des flächigen Elementes können dann zusätzlich mit einem Befestigungselement, wie beispielsweise einem Druckknopf befestigt sein.

Das flächige Element kann auch eine Kennzeichnungsfunktion haben, beispielsweise eine aus der Luft erkennbare Kennzeichnung von Rettungskräften. Auch als Werbefläche lässt sich das flächige Element sehr gut nutzen. Alternativ kann das flächige Element auch in Tarnfarben oder als Tarnnetz (gegebenenfalls mit eingebrachten Tarnmaterialien wir künstlichen Blättern u.ä.) ausgeführt sein. Hierfür ist es vorteilhaft, wenn das flächige Element, sich wie oben beschrieben über die Schmuck- oder Funktionselemente erstreckt und einen möglichst großen Bereich der Helmschale abdeckt. Diese Ausführung ist für berittene Polizei, bzw. Einsatzkräfte interessant.

Das flächige Element kann dabei verschiedenste Funktionsausstattungen aufweisen, so z.B. wasserdicht, atmungsaktiv, feuerfest und hitzebeständig, usw.

Das erfindungsgemäße schlauch- oder streifenförmige Schmuck- oder Funktionselement zur Verwendung mit einem oben beschriebenen Befestigungssystem weist ein Verbindungselement zur Verbindung mit einer Helmschale auf.

Ausführungsbeispiele der Erfindung werden nachfolgend anhand von Figuren erläutert. Dabei zeigen:
- Figur 1: eine Frontansicht eines Helmes mit einem Schmuckelement,
- Figur 2: eine Frontansicht eines Helmes mit einem Schmuckelement während der Befestigung,
- Figur 3: einen Befestigungshaken als Verbindungselement,
- Figur 4: einen Helm mit einem LED-Schlauch als Funktionselement,
- Figur 5: eine Seitenansicht eines Helmes mit Schmuckelement und
- Figur 6: eine Seitenansicht eines Helmes mit Schmuckelement und Regenabdeckung als flächiges Element,
- Figur 7: eine Draufsicht eines Helmes mit flächigem Element, und
- Figur 8: eine Seitenansicht eines Helmes mit Fahne.

Figur 1 zeigt einen Helm mit einer Helmschale 1, die durch Lüftungsöffnungen 2 durchbrochen ist. Auf der Helmschale 1 ist ein Schmuckelement 3, hier als farbige Rebschnur ausgebildet, angeordnet, das in einem, in der Helmschale 1 befindlichen Befestigungsloch 4 endet. Zur Befestigung ist das Schmuckelement 3 zudem mit einem Befestigungshaken 5 in dem Befestigungsloch 4 verankert.

Figur 2 zeigt den Helm von Figur 1 während der Befestigung des Schmuckelementes 3. Hierzu wird der Befestigungshaken 5, der mit dem Schmuckelement 3 verbunden ist in das Befestigungsloch 4 eingehakt. Das Ende des Schmuckelementes 3 ist mit einer Ummantelung 31 versehen, die das Einführen des Schmuckelementes 3 in das Befestigungsloch 4 erleichtert und ein Herausrutschen verhindert.

Figur 3 zeigt einen Befestigungshaken 5 als Verbindungselement. Dieser hat einen Ring 51 der das zu befestigende Schmuckelement 3 umschließt und den Befestigungshaken 5 fest mit diesem verbindet. Zur Befestigung wird der Ring auf das Schmuck- oder Funktionselement geschoben und durch zusammenpressen des Rings 51 an diesem fixiert. Der Ring 51 des Befestigungshakens 5 hat einen Durchmesser von 3,5 mm, wobei der Befestigungshaken 5 selbst aus Stahldraht mit einem Durchmesser von 0,5 mm gefertigt ist. Auf der anderen Seite hat der Befestigungshaken einen Fortsatz mit Haken 52 zum Einhängen in das Befestigungsloch einer Helmschale.

Figur 4 zeigt die Ausführungsform mit einem LED-Schlauch 31 als Funktionselement. Der LED-Schlauch hat an seinem beiden Enden Abschlusselemente 6 und 61, wobei ein Abschlusselement 61 einen Ein-/ Aus Taster und eine Batterie aufweist. Weiterhin sind die Abschlusselemente 6, 61 mittels Magneten in der Helmschale 1 verankert.

Die Verwendung von Magneten zur Befestigung des Funktionselementes in der Helmschale ist nicht Teil der Erfindung sondern zählt zum Stand der Technik.

Hierzu ist in den Abschlusselementen 6, 61 ein Magnet 62 angeordnet, der zu einem hier nicht gezeigten, in oder unter der Helmschale 1 angeordneten Magneten korrespondiert. Zur Lagefixierung der Abschlusselemente weisen diese zudem einen Zapfen 63 auf, der in eine Vertiefung 64 in der Helmschale 1 eingreift. Dadurch können die Abschlusselemente 6, 61 nicht auf der Helmschale herumrutschen.

Figur 5 zeigt die Seitenansicht eines Helmes mit einem Schmuckelement 3 auf jeder Helmseite und dazwischen angeordneten Lüftungsöffnungen 2.

Figur 6 zeigt den Helm entsprechend Figur 5 mit einer Regenabdeckung 7 als flächigem Element. Die Regenabdeckung 7 ist an den beiden Schmuckelementen 3 befestigt und verhindert das Eindringen von Wasser in die Lüftungsöffnungen 2.

Figur 7 zeigt einen Helm mit einer Regenabdeckung 7 als flächigem Element. Die Regenabdeckung 7 weist zudem einen Aufdruck mit einem roten Kreuz auf, wodurch Rettungskräfte aus der Luft besser erkennbar sind.

Figur 8 zeigt ein Schmuckelement mit einer Fahne 8. Die Fahne kann für Werbezwecke aber auch als Designelement verwendet werden. Die Fahne 8 besteht aus textilem Material und umgreift das Schmuckelement 3 und steht von diesem ab.

### Bezugszeichenliste:

- 1: Helmschale
- 2: Lüftungsöffnung
- 3: Schmuck- bzw. Funktionselement
- 31: Ummantelung
- 31: LED-Schlauch
- 4: Befestigungsloch
- 5: Befestigungshaken
- 51: Ring
- 52: Haken
- 6: Abschlusselement
- 61: Abschlusselement mit Taster und Batterie
- 62: Magnet
- 63: Zapfen
- 64: Vertiefung
- 65: Ein/ Aus-Taster
- 66: Batterie
- 7: Regenabdeckung

## Patentansprüche

1. Schlauch- oder streifenförmiges Schmuck- oder Funktionselement (3) zur lösbaren Verbindung mittels Verbindungselementen mit einer Helmschale (1) bzw. einem Helm **dadurch gekennzeichnet, dass** die Verbindungselemente Haken (5) sind, die fest mit dem Schmuck- oder Funktionselement (3) verbunden und in die Helmschale (1) einzuhaken sind, oder in die Helmschale (1) einzuhängende Knoten des Schmuck- oder Funktionselementes (3) sind.

2. Schlauch- oder streifenförmiges Schmuck- oder Funktionselement (3) nach Anspruch 1, **dadurch gekennzeichnet, dass** das Schmuck- oder Funktionselement (3) lichtreflektierend, phosphoreszierend oder leuchtend ausgebildet ist.

3. Schlauch- oder streifenförmiges Schmuck- oder Funktionselement (3) nach Anspruch 1 oder 2, **dadurch gekennzeichnet, dass** die Schmuck- oder Funktionselemente (3) ein LED-Schlauch (31) oder elektrolumineszierend sind.

4. Schlauch- oder streifenförmiges Schmuck- oder Funktionselement (3) nach Anspruch 2 oder 3, **dadurch gekennzeichnet, dass** die Schmuck- oder Funktionselemente (3) ein Batteriefach und ein Ein/Ausschalter (65) im Bereich eines Verbindungselementes aufweisen.

5. Schlauch- oder streifenförmiges Schmuck- oder Funktionselement (3) nach einem der vorangehenden Ansprüche, **dadurch gekennzeichnet, dass** die Schmuck- oder Funktionselemente (3) eine Fahne (8) aufweisen.

6. Anordnung, bestehend aus zwei Schmuck- oder Funktionselementen (3) nach einem der Ansprüche 1 bis 5, wobei die Schmuck- oder Funktionselemente beidseitig, symmetrisch zur Mittellinie des Helmes auf der Helmschale vom Stirn- bis Schläfenbereich des Trägers in dessen Nackenbereich angeordnet sind.

7. Gesamtheit aus zwei Schmuck- oder Funktionselement (3) nach einem der Ansprüche 1 bis 5 und einem zwischen den Schmuck- oder Funktionselementen (3) angeordneten flächigen Element, das mit den Schmuck- oder Funktionselementen (3) verbunden ist.

8. Gesamtheit nach Anspruch 7,
**dadurch gekennzeichnet, dass** das flächige Element eine Folie, ein wasserdichtes Textil (7) oder ein netzartiges Element ist.

## Claims

1. Tubular or strip-shaped decorative or functional element (3) for detachable connection by means of connection elements to a helmet shell (1) or to a helmet, **characterised in that** the connecting elements are hooks (5) which are rigidly connected to the decorative or functional element (3) and are intended to be hooked into the helmet shell (1), or are nodes on the decorative or functional element (3) which are intended to be hooked into the helmet shell.

2. Tubular or strip-shaped decorative or functional element (3) according to claim 1, **characterised in that** the decorative or functional element (3) is light-reflecting, phosphorescent or luminous.

3. Tubular or strip-shaped decorative or functional element (3) according to either claim 1 or claim 2, **characterised in that** the decorative or functional elements (3) are an LED tube (31) or are electroluminescent.

4. Tubular or strip-shaped decorative or functional element (3) according to either claim 2 or claim 3, **characterised in that** the decorative or functional element (3) comprises a battery compartment and an on/off switch (65) in the region of a connecting element.

5. Tubular or strip-shaped decorative or functional element (3) according to any of the preceding claims, **characterised in that** the decorative or functional elements (3) comprise a banner (8).

6. Arrangement, consisting of two decorative or functional elements (3) according to any of claims 1 to 5, wherein the decorative or functional elements are arranged on the helmet shell, on either side of and symmetrically with respect to the centre line of the helmet, from the forehead region to the temporal region of the wearer in the region of their neck.

7. Entity consisting of two decorative or functional elements (3) according to any of claims 1 to 5 and one planar element which is arranged between the decorative or functional elements (3) and is connected to the decorative or functional elements (3).

8. Entity according to claim 7, **characterised in that** the planar element is a film, a waterproof textile (7), or a net-like element.

## Revendications

1. Elément décoratif ou fonctionnel (3) en forme de tuyau ou de bande pour le raccordement détachable, au moyen d'éléments de raccordement, à une coque de casque (1) ou respectivement à un casque, **caractérisé en ce que** les éléments de raccordement sont des crochets (5) qui sont raccordés fixement à l'élément décoratif ou fonctionnel (3) et qui doivent être accrochés dans la coque de casque (1), ou sont des noeuds de l'élément décoratif ou fonctionnel (3) à accrocher dans la coque de casque (1).

2. Elément décoratif ou fonctionnel (3) en forme de tuyau ou de bande selon la revendication 1, **caractérisé en ce que** l'élément décoratif ou fonctionnel (3) est constitué de façon à réfléchir la lumière, de façon phosphorescente ou lumineuse.

3. Elément décoratif ou fonctionnel (3) en forme de tuyau ou de bande selon la revendication 1 ou 2, **caractérisé en ce que** les éléments décoratifs ou fonctionnels (3) sont un tuyau à LED (31) ou sont électroluminescents.

4. Elément décoratif ou fonctionnel (3) en forme de tuyau ou de bande selon la revendication 2 ou 3, **caractérisé en ce que** les éléments décoratifs ou fonctionnels (3) présentent un compartiment de batterie et un interrupteur marche/arrêt (65) dans la zone d'un élément de raccordement.

5. Elément décoratif ou fonctionnel (3) en forme de tuyau ou de bande selon l'une des revendications précédentes, **caractérisé en ce que** les éléments décoratifs ou fonctionnels (3) présentent un drapeau (8).

6. Agencement, composé de deux éléments décoratifs ou fonctionnels (3) selon l'une des revendications 1 à 5, dans lequel les éléments décoratifs ou fonctionnels sont disposés des deux côtés, symétriquement par rapport à la ligne médiane du casque sur la coque de casque (1), depuis la zone du front jusqu'à la zone des tempes du porteur dans la zone de nuque de celui-ci.

7. Ensemble de deux éléments décoratifs ou fonctionnels (3) selon l'une des revendications 1 à 5 et d'un élément plat disposé entre les éléments décoratifs ou fonctionnels (3) qui est raccordé aux éléments décoratifs ou fonctionnels (3).

8. Ensemble selon la revendication 7, **caractérisé en ce que** l'élément plat est un feuillet, un textile (7) étanche à l'eau ou un élément du type filet.
